# EUROPÄISCHE PATENTSCHRIFT

(11) **EP 0 082 180 B1**
(45) Veröffentlichungstag und Bekanntmachung des Hinweises auf die Patenterteilung: **20.03.1985**
(21) Anmeldenummer: 82902060.1
(22) Anmeldetag: 01.07.1982
(51) Int. Cl.: C10B 45/02

(54) **VORRICHTUNG ZUM ANHEBEN VON STAMPFERN**
DEVICE FOR THE LIFTING OF POWER HAMMERS
DISPOSITIF POUR LE SOULEVEMENT DE MARTEAUX-PILONS

(30) Priorität: 01.07.1981 DE 3125840
(43) Veröffentlichungstag der Anmeldung: 29.06.1983
(73) Patentinhaber: Saarberg-Interplan, Gesellschaft für Rohstoff-, Energie- und Ingenieurtechnik mbH, D-6600 Saarbrücken (DE)
(72) Erfinder: STEGMANN, Heinz, D-6607 Fischbach (DE)
(74) Vertreter: Schulte, Jörg, Dipl.-Ing.
(86) Internationale Anmeldenummer: DE8200136
(87) Internationale Veröffentlichungsnummer: WO8300160

## Beschreibung

Die Erfindung betrifft eine Vorrichtung zum Anheben von Stampfern, die in Stampfkokereien zum Verdichten von Kokskohle vor deren Einführen in den Koksofen dienen, mit beidseitig der Stampferstangen in Lagerstellen gelagerten Hubscheibenwellen, die zentral angetrieben werden und auf denen die Stampferstangen abschnittsweise beeinflussende Hubscheiben aufsitzen.

Zur Erzielung einer ausreichenden Koksqualität werden Kokskohlen häufig mit Hilfe von auf- und niedergehenden Stampfern in dafür vorgesehenen Formen verdichtet. Dabei werden die einzelnen Stampfer bei bekannten Stampfvorrichtungen (DE-OS Nr. 2914918 bzw. EP-A Nr. 017836) durch Hubscheiben angehoben, die auf einer durchgehenden Hubscheibenwelle sitzen und von einem Antriebsmotor angetrieben werden. Bei Drehung der beiden Hubscheiben drücken diese in einem nockenartig vorspringenden Bereich ihres Umfangs gegen den mit einem Reibbelag versehenen Steg des entsprechenden Stampfers und heben ihn unter Einwirkung der Reibkraft hoch. Bei weiterer Drehung geben die Hubscheiben im zurückgesetzten Bereich ihres Umfanges den Stampferdann wiederfrei, so dass dieser herunterfällt und die Kokskohle verdichtet.

Die Hubscheiben einer Seite der Stampfvorrichtung haben jeweils eine gemeinsame Hubwelle pro Stampferwagen, die über ein Zahnrad angetrieben wird. Die Zahnräder der beiden Hubwellen werden ihrerseits über Zwischenräder und ein Getriebe von einem Elektromotor angetrieben. Die Lager der Hubwellen sind mit der Rahmenkonstruktion verschraubt und mit Blechpaketen unterfüttert. Zum Nachstellen der Hubwellen werden die Lager von der Rahmenkonstruktion gelöst und die Hubwelle mit den Hubscheiben und Lagern abgehoben, um die Dicke der Blechpakete dem Abnützungsgrad der Reibbeläge anzupassen und die zum Heben der Stampfer erforderliche Reibkraft wieder zu gewährleisten.

Das Nachstellen der Hubwellen ist mit grossem Arbeits- und Zeitaufwand verbunden, obwohl es in der Regel genügt, nur eine der beiden Hubwellen nachzustellen. Zum Abheben der Hubwelle ist eine geeignete Vorrichtung, z.B. ein Hebezeug erforderlich.

Bei jedem Nachstellen der Hubwelle muss zusätzlich der Zahneingriff zwischen Hubwellenritzel und Zwischenrad neu eingestellt werden. Wird diese Einstellung nicht gewissenhaft durchgeführt, sind Folgeschäden durch Verspannung und erhöhten Verschleiss der Zahnräder unvermeidbar. Erschwerend ist, dass die erforderliche Änderung der Dicke der Blechpakete nicht vorbestimmt bzw. vorhergesehen werden kann. Die Nachstellarbeit muss daher gegebenenfalls wiederholt werden, beispielsweise, wenn zu viele bzw. zu dicke Bleche entfernt wurden und die Lager infolge zu hoher Anpresskräfte unzulässig belastet und warm werden.

Um die Ausfallzeiten möglichst gering zu halten, wird in der betrieblichen Praxis die Hubscheibenwelle in der Regel erst dann nachgestellt, wenn ein oder mehrere Stampfer nicht mehr angehoben werden. In der Zwischenphase tritt infolge verminderter Reibung zwischen Stampfersteg und Nokken der Hubscheiben Schlupf auf. Durch den so verminderten Hub der Stampfer verringert sich die Stampfdichte der Kokskohle und somit auch des Kohlekuchens, der zur Verkokung in den Ofen eingebracht wird.

Wird seitens des Betriebspersonals zu spät bzw. nicht bemerkt, dass sich die Stangen des Stampfers nicht heben, so kann dies zu erheblichen Schäden führen.

Zu diesem Fall stecken die nicht angehobenen Stampferstangen noch in dem Kohlekuchen und werden eingestampft, während der Wagenzug weiter mittels eines Hydraulikzylinders verfahren wird. Dies kann zum Verbiegen der in dem verfestigten Kohlekuchen festsitzenden Stampferstangen führen. Ein Auswechseln der Stampferstangen ist dann in der Regel nicht zu umgehen.

Da die zwei durchgehenden Hubscheibenwellen von einem gemeinsamen Antrieb betrieben werden, können die auf ihr befindlichen Hubscheiben auch nur gemeinsam ausgerichtet werden. Das hat zur Folge, dass jeweils die Ausrichtung nach der Stampferstange erfolgt, deren Steg und Reibbelagstärker am ungünstigsten sind. Nur so kann man sicher sein, dass die Stampferstangen auch wirklich gehoben werden, da die Vorspannkraft nach dem ungünstigsten Fall ausgelegt wurde. Dabei ist allerdings nachteilig, dass die übrigen Hubscheiben mit einer grösseren Anpresskraft an den Reibbelag angepresst werden, als dies eigentlich erforderlich ist. Folge ist ein verhältnismässig hoher Verschleiss der Reibbeläge.

Der Erfindung liegt die Aufgabe zugrunde, eine Vorrichtung mit einem gleichbleibenden Anpressdruck der Hubscheiben zu schaffen, die die unterschiedlichen Dicken der Stege und Reibbeläge automatisch berücksichtigend arbeitet.

Die Aufgabe wird gemäss der Erfindung dadurch gelöst, dass die Hubscheibenwellen der Zahl der Stampferstangen entsprechend einzeln gelagert sind, wobei die Lagerstellen als ineinandergreifende, Zahnsegmente aufweisende Zahnschwingen ausgebildet und als solche gleichzeitig und gleichsinnig über ein Hydrauliksystem beaufschlagbar sind.

Eine derartige Ausbildung ermöglicht mit Hilfe der Steuerung eine einzelne Beistellung der Hubscheiben und zwar gleichmässig von beiden Seiten. Über die Teilung der Hubscheibenwelle bzw. Hubscheibenwellen in einzelne kurze Abschnitte ist es nicht nur möglich, diese anschliessend einzeln anzutreiben, sondern gleichzeitig auch sie einzeln den individuellen Gegebenheiten entsprechend gegen den Reibbelag bzw. Steg der einzelnen Stampferstange anzupressen. Die gleichmässige Anpressung der Hubscheiben auf beide Seiten der Stege ist durch die als ineinandergreifende, Zahnsegmente aufweisende Zahnschwingen ausgebildeten Lagerstellen gewährleistet. Durch Beeinflussung einer der Lagerstellen wird gleichzeitig auch die andere Zahnschwinge und damit die andere Hubscheibe beeinflusst, so dass jeweils eine gleichmässige Belastung des Steges auf beiden Seiten eintritt. Das Zahnspiel im Eingriff der Zahnschwingen wird erfindungsgemäss durch zwei Spiralfedern herausgenommen.

Eine günstige Übertragung der Antriebskräfte und günstige Aufbringung von Reibkräften auf die Stege der einzelnen Stampferstangen ist gewährleistet, indem erfindungsgemäss die Hubscheibe zwischen zwei Zahnschwingen auf der Hubscheibenwelle gelagert ist, die gleichzeitig das Hubwellenritzel trägt. Dieses Hubwellenritzel ist gemäss einer weiteren Ausbildung der Erfindung über ein Verteilerrad und eine Antriebsverzweigung mit dem Motor kuppelbar ausgebildet. Damit ist es möglich, mit einem einzigen Motor alle Hubscheiben anzutreiben und somit die einzelnen Stampferstangen gleichmässig und im vorgesehenen Takt anzuheben und herabfallen zu lassen.

Über die Zahnschwingen werden die Hubscheiben gleichmässig gegen die Stege der Stampferstangen gedrückt.

Um einerseits den notwendigen mechanischen, hydraulischen und regeltechnischen Aufwand in Grenzen zu halten und um gleichzeitig eine gleichmässige und gleichsinnige Beistellung der Hubscheiben zu erreichen, sind die Zahnschwingen erfindungsgemäss im Bereich der Zahnsegmente paarweise auf je einer Hebelwelle verlagert, wovon eine über einen angelenkten Hebel und einen beweglich damit verbundenen Arbeitszylinder beeinflussbar bzw. verdrehbar ist. Wird über den Arbeitszylinder der Hebel und damit die Hebelwelle verstellt, so wird diese Bewegung über die Zahnsegmente automatisch von der einen auch auf die andere Zahnschwinge und damit auf beide Hubscheiben übertragen.

Der Arbeitszylinder kann ohne weiteres, auch wenn er unter Belastung steht, eine gleiche Stellung der Hebelwelle bzw. der Zahnschwinge und der Hubscheibe bzw. Hubscheiben bewahren, da dem hydraulischen Arbeitszylinder ein hydraulisch entsperrbares Rückschlagventil zugeordnet ist. Über dieses hydraulisch entsperrbare Rückschlagventil kann die Ölfeder auf der Kolben- sowie auf der Stangenseite leckölfrei gesperrt werden.

ZurVergleichmässigung des Betriebes istvorgesehen, dass in der Zuleitung vor dem Rückschlagventil ein Druckspeicher angeordnet ist. Dieser Druckspeicher dient als Druckpufferung, so dass jeweils vor dem hydraulisch entsperrbaren Rückschlagventil ein gleichmässiger Druck vorgehalten wird.

Eine automatische Nachstellung des Beistelldruckes wird vorteilhafterweise erreicht, indem in der Steuerleitung stangenseitig ein Doppeldruckschalter vorgesehen ist, der über ein Zeitrelais und/ oder einen den Hubscheiben zugeordneten Stellungskontakt beeinflussbar ist. Wird über das Zeitrelais und den Stellungskontakt an den Hubscheiben festgestellt, dass der erforderliche Vorspanndruck in der festgelegten Zeit nicht erreicht wird, so erfolgt über den Doppeldruckschalter eine Nachstellung und beim nächsten Vorgang ist wieder der optimale Vorspanndruck gewährleistet. Der Doppeldruckschalter wird über das Zeitrelais und den Stellungskontakt angeregt.

Stösse im Hydrauliksystem, die insbesondere beim Anlegen der Hubscheibennocken an die Stampferstangen entstehen, werden erfindungsgemäss in vorteilhafter und einfacher Weise dadurch vermieden, dass in der Steuerleitung ein Druckspeicher vorgesehen ist. Über diesen Druckspeicher, der nach einer Ausbildung vorteilhaft kolbenseitig in die Steuerleitung geschaltet ist, ist es möglich, statt der bisher notwendigen, elastisch auf ihren Naben gelagerten Hubscheibenkränze jetzt starr gelagerte Hubscheiben einzusetzen. Derartige starr gelagerte Hubscheiben sind einfacher herzustellen und einfacher und billiger einzusetzen.

Das Nachstellen des Zahneingriffs zwischen Hubwellenritzel und Zwischenrad entfällt, da erfindungsgemäss das Verteilerrad jeweils auf der Hebelwelle drehbar angeordnet ist. Das Verteilerrad bzw. die beiden Verteilerräder können jeweils unabhängig vom gewählten Andruck und damit der Stellung des Hubwellenritzels immer ineinanderkämmen.

Die Erfindung zeichnet sich insbesondere dadurch aus, dass die bisher aufwendigen Nachstellarbeiten beim Betrieb von mehreren Stampfern in einer Stampfform entfallen, da nun durch die getrennte Lagerung der Hubscheiben und ihren Einzelantrieb eine Möglichkeit geschaffen ist, die Anpressung der einzelnen Hubscheiben jeweils dem Zustand der einzelnen Stampferstange entsprechend zu wählen. Dabei wird auf den Vorteil, alle Hubscheiben durch einen einzigen Antrieb zu versorgen, nicht verzichtet. Mit Hilfe der erfindungsgemässen Vorrichtung wird darüber hinaus erreicht, dass die einzelnen Stampferstangen auf beiden Stegseiten von den dort angreifenden Hubscheiben gleichmässig beaufschlagt werden. Damit ist nicht nur ein gleichmässiger und störunanfälligerer Betrieb gewährleistet, sondern gleichzeitig auch eine gleichmässigere und immer gleichmässig bleibende Verdichtung des Kohlekuchens über die gesamte Länge der Stampfform gesehen.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
Fig. 1 eine Vorderansicht der erfindungsgemässen Stampfvorrichtung,
Fig. 2 die Lagerung der Hubscheiben entsprechend Ansicht A,
Fig. 3 die Verlagerung der Hubwellenritzel gemäss Schnitt I-I von Fig. 1,
Fig. 4 die Lage der Antriebsverzweigung entsprechend Schnitt 11-11 der Fig. 1, und
Fig. 5 eine schematische Darstellung des hydraulischen Schaltsystems.

Bei dem in Fig. 1 gezeigten Ausschnitt handelt es sich um eine Teilansicht einer Stampfvorrichtung mit mehreren parallel zueinanderarbeitenden Stampfern 1. Jeweils zwei Stampferstangen 2, 3 sind antriebsmässig korrespondierend geschaltet, wobei die den Stampferstangen 2,3 zugeordneten Hubscheiben 5, 6 dazu dienen, die Stampferstangen jeweils über Reibung anzuheben und nach Durchlaufen der Hubscheibennocken wieder fallen zu lassen.

Die H ubscheiben 5, 6 sind auf kurzen Hubscheibenwellen 7, 9 gelagert, auf denen auch die Hubwellenritzel 8 angeordnet sind. Diese Hubwellenritzel 8 stehen mit dem Verteilerrad 10, den Zwischenrädern 11, 12 und dem Antriebsritzel 13 in Verbindung. Das auf der Zwischenwelle 14 aufsitzende Antriebsritzel 13 wird über den Motor 16 und das Getriebe 15 sowie die dazwischen angeordnete Zahnkupplung 17 beaufschlagt.

Die Hubscheiben 5, 6 beanspruchen mit ihren Hubscheibennocken jeweils den Steg 19 bzw. den Reibbelag 20 der einzelnen Stampferstangen 2, 3.

Die Hubscheibenwellen sind einzeln gelagert, wobei ihre Lagerstellen 22 als ineinandergreifende, Zahnsegmente 26 aufweisende Zahnschwingen 23, 24 ausgebildet sind. Diese Zahnschwingen 23,24sind im Bereich derZahnsegmente über eine Hebelwelle 25 miteinander verbunden und zwar so, dass, wie aus den Fig. 1,2 und 3 ersichtlich ist, die Zahnschwingen 23, 24 bei Betätigung des Arbeitszylinders 29 über den Hebel 28 so verschwenkt werden, dass sich die Hubscheiben 5, 6 entweder dem Steg 19 nähern oder aber von diesem abgehoben werden.

Die Hebelwellen 25 sind auf beiden Seiten der Stampferstange 2, 3 über eine gemeinsame Achshalterung 27 gehalten. Nur eine der beiden Hebelwellen weist einen Hebel 28 auf. Dies ist ausreichend, weil die Bewegung des Hebels 28 über die Zahnsegmente 26 auf die gegenüberliegende Hebelwelle 25' übertragen wird. Dementsprechend führen die Zahnschwingen 23 bzw. 23' sowie 24 und 24' gleiche Bewegungen aus. Das Zahnspiel in den Zahnschwingen 23, 23' und 24, 24' wird mittels Spiralfedern herausgenommen. Damit wird ein Ausschlagen der Zähne bei dem periodischen Eingreifen der Hubscheibennocken 41 vermieden.

Mit 30 ist der Stampferfuss bezeichnet, der der Stampfform entsprechende Abmessungen aufweist.

Der Arbeitszylinder 29 bewegt über den Hebel 28 die Hebelwelle 25. Die Zahnschwingen 23, 24 werden dann synchron bewegt, wie erwähnt.. Die Hubscheibenwelle 9, die zwischen den Zahnschwingen 23, 24 bzw. 23', 24' verlagert ist, dient gleichzeitig als Träger der Hubscheibe 5, 6 und des Hubwellenritzels 8. Über die Hubscheibenwelle 9 werden die Hubscheiben 5, 6 in Betriebsposition gebracht. Das Beistellen der Hubscheiben 5, 6 erfolgt über das Hydrauliksystem. Der Antrieb der Hubwellenritzel 8 ist in Fig. 4 dargestellt, wobei die einzelnen Übertragungsrädermit 10,11,12,13 bezeichnet sind.

Fig. 5 zeigt das hydraulische Schaltbild, wobei der Arbeitszylinder 29 über ein besonderes Steuerungssystem verfügt, über den die Lage von Kolbenstange 32 und Kolben 33 bzw. deren Fixierung erfolgt. In die Steuerleitung 34 ist ein Druckspeicher 35 geschaltet, der als Kompensator wirkt und die Stösse im Hydrauliksystem auffängt, die beim Auflegen der Hubscheibennocken 41 an die Stampferstange 2, 3 unvermeidlich entstehen. Dadurch können starr gelagerte Hubscheiben 5, 6 verwendet werden, deren Ausführung und Lagerung wesentlich einfacher und billiger als bisher durchzuführen ist. Auch können dadurch bei Bedarf schwerere Stampferstangen eingesetzt und somit grössere Energiemengen in den Kohlekuchen bei gleicher Stampfzeit eingebracht werden.

Der Arbeitszylinder 29 ist so ausgebildet und geschaltet, dass auch bei gewünschtem Stillstand durch eine äussere Kraft wie beispielsweise die Hubscheibenabwälzkraft ein Verschieben nicht möglich ist. Auch bei längeren Standzeiten kriecht der unter Belastung stehende Arbeitszylinder 29 nicht, da die Ölfeder auf der Kolben- sowie auf der Stangenseite leckölfrei durch das Sperrventil/ hydraulisch entsperrbare Rückschlagventil 36, 37 gesperrt wird. Ein Doppeldruckschalter 38, der auf einen minimalen und einen maximalen Vorspanndruck der Hubscheiben 5, 6 eingestellt werden kann, wird über das Zeitrelais 39 erregt. Dies ist dann der Fall, wenn über eine vorher festgelegte Zeit wie z.B. 2 min der eingestellte Minimalwert nicht erreicht wurde. Der maximale Wert der Hubscheibenvorspannung wird dann erreicht, wenn der Arbeitszylinder 29 so weit ausfährt, dass der als maximal eingestellte Druck in dem Doppeldruckschalter 38 anliegt. Dieses Beistellen der Hubscheiben 5, 6 erfolgt, wenn der Stellungskontakt 40 eine Position von gegenüberstehenden Hubscheibennocken 41 anzeigt. Diese Nachstellung ist erfahrungsgemäss nur alle ein bis zwei Monate erforderlich.

Der in die Zuleitung 43 mit dem Speicher 44 geschaltete und hinter dem Rückschlagventil 45 angeordnete Druckspeicher 46 dient als Druckpufferung.

## Patentansprüche

1. Vorrichtung zum Anheben von Stampfern, die in Stampfkokereien zum Verdichten von Kokskohle vor deren Einführen in den Koksofen dienen, mit beidseitig der Stampferstangen in Lagerstellen gelagerten Hubscheibenwellen, die zentral angetrieben werden und auf denen die Stampferstangen abschnittsweise beeinflussende Hubscheiben aufsitzen, dadurch gekennzeichnet, dass die Hubscheibenwellen (7, 9) der Zahl der Stampferstangen (2,3) entsprechend einzeln gelagert sind, wobei die Lagerstellen (22) als ineinandergreifende, Zahnsegmente (26) aufweisende Zahnschwingen (24) ausgebildet und als solche gleichzeitig und gleichsinnig über ein Hydrauliksystem (28,29,36, 37) beaufschlagbar sind.

2. Vorrichtung nach Anspruch 1, dadurch gekennzeichnet, dass die Hubscheibe (5, 6) zwischen zwei Zahnschwingen (23,24) auf der Hubscheibenwelle (7, 9) gelagert ist, die gleichzeitig das Hubwellenritzel (8) trägt.

3. Vorrichtung nach den Ansprüchen 1 und 2, dadurch gekennzeichnet, dass das Hubwellenritzel (8) über ein Verteilerrad (10) und eine Antriebsverzweigung (11,12,13,14) mit dem Motor (16) kuppelbar ist.

4. Vorrichtung nach Anspruch 1, dadurch gekennzeichnet, dass die Zahnschwingen (23, 24) im Bereich der Zahnsegmente (26) paarweise auf je einer Hebelwelle (25) verlagert sind, wovon eine über einen angelenkten Hebel (28) und einen beweglich damit verbundenen Arbeitszylinder (29) verdrehbar ist.

5. Vorrichtung nach den Ansprüchen 1 und 4, dadurch gekennzeichnet, dass dem hydraulischen Arbeitszylinder (29) ein hydraulisch entsperrbares Rückschlagventil (36, 37) zugeordnet ist.

6. Vorrichtung nach den Ansprüchen 1, 4 und 5, dadurch gekennzeichnet, dass in der Zuleitung (43) vor dem Rückschlagventil ein Druckspeicher (46) angeordnet ist.

7. Vorrichtung nach den Ansprüchen 1, 5 und 6, dadurch gekennzeichnet, dass in der Steuerleitung (34) stangenseitig ein Doppeldruckschalter (38) vorgesehen ist, der über ein Zeitrelais (39) und/oder einen den Hubscheiben (5, 6) zugeordneten Stellungskontakt (40) beeinflussbar ist.

8. Vorrichtung nach den Ansprüchen 1 und 5, dadurch gekennzeichnet, dass in der Steuerleitung (34) ein Druckspeicher (35) vorgesehen ist.

9. Vorrichtung nach Anspruch 8, dadurch gekennzeichnet, dass der Druckspeicher (35) kolbenseitig an die Steuerleitung (34) geschaltet ist.

10. Vorrichtung nach den Ansprüchen 1, 3 und 4, dadurch gekennzeichnet, dass das Verteilerrad (10) jeweils auf der Hebelwelle (25) drehbar angeordnet ist.

11. Vorrichtung nach den Ansprüchen 1 bis 6, 9 und 10, dadurch gekennzeichnet, dass zwischen den Schwingenpaaren (23, 24) Spiralfedern (47) zur Entfernung des Zahnspiels angeordnet sind.

## Claims

1. Device for lifting stampers which at appertaining coking plants serve for compacting the coking blend prior to its charging into the coke oven, consisting of lifting disc shafts supported by supporting elements arranged on either side of the stamping rods, with the lifting disc shafts being provided with a central drive and the discs fitted on the shafts for section-wise interaction with the stamping rods, characterized in that the lifting disc shafts (7, 9) are arranged separately and associated to the number of stamping rods (2, 3), with the supporting elements (22) being configurated as intermeshing toothed wings (24) provided with tooth segments (26) and as such being simultaneously and in the same sense of rotation operatable via a hydraulic system (28, 29, 36, 37).

2. Device as per Claim 1, characterized in that the lifting disc (5, 6) is arranged between two toothed wings (23, 24) on the lifting disc shaft (7, 9) which at the same time supports the pinion (8) of the lifting shaft.

3. Device as perclaims 1 and 2, characterized in that the pinion (8) of the lifting shaft can be coupled via a distributing wheel (10) and a drive distributor (11,12,13,14) with the motor (16).

4. Device as per Claim 1, characterized in that the toothed wings (23, 24), as far as their tooth segment (26) end is concerned, are fitted in pairs onto one lever shaft (25) each, one of which is rotatable via a hinged lever (28) and an operating cylinder (29) movably connected to the former.

5. Device as perClaims 1 and 4, characterized in that a hydraulically unlocking non-return valve (36, 37) has been associated to the hydraulic operating cylinder (29).

6. Device as perclaims 1,4 and 5, characterized in that a pressure storage device (46) is arranged in the supply line (43) in front of the non-return valve.

7. Device as perclaims 1,5 and 6, characterized in that in the control line (34) is provided, next to the stamping rod, a twin pressure switch (38) which can be actuated either via a timing relay (39) and/or via a setting contact (40) associated to the lifting discs (5, 6).

8. Device as perClaims 1 and 5, characterized in that a pressure storage device (35) has been provided in the control line (34).

9. Device as per Claim 8, characterized in that the piston end of the pressure storage device (35) is connected to the control line (34).

10. Device as per Claims 1, 3 and 4, characterized in that the distribution wheel (10) is mounted rotatably on the lever shaft (25).

11. Device as per Claims 1 to 6 as well as 9 and 10, characterized in that in between of the pairs of wings (23, 24) have been arranged springs (47) preventing free play of the tooth segments.

## Revendications

1. Dispositif pour soulever des presses à compacter qui servent, dans les cokeries à régime de pilonnage, à compacter des charbons à coke avant leur enfournement et qui comportent des arbres à disques à came logés sur les deux côtés des tiges des presses à compacter dans des points d'appui et _dont-l'entraînement est assuré par voie centrale, sur lesquels des disques à came sont placés qui agissent par secteur sur les tiges des presses à compacter, caractérisé en ce que les arbres à disques à came (7, 9) sont logés, en fonction des tiges des presses à compacter (2, 3) individuellement, les points d'appui (22) ayant la forme d'ailes dentées s'engrenant les uns dans les autres et présentant des segments dentés (26) et qui peuvent être sollicités tels quels simultanément par l'intermédiaire d'un système hydraulique (28, 29, 36, 37).

2. Dispositif suivant la revendication 1, caractérisé en ce que le disque à came (5, 6) est logé entre deux ailes dentées (23, 24) sur l'arbre à disques à came (7,9) qui supporte en même temps le pignon de l'arbre (8).

3. Dispositif suivant les revendications 1 et 2, caractérisé en ce que le pignon de l'arbre (8) peut être couplé avec le moteur (16) par l'intermédiaire d'un branchement d'entraînement (11, 12, 13, 14).

4. Dispositif suivant la revendication 1, caractérisé en ce que les ailes dentées (23, 24) sont déplacées, au niveau des segments dentés, deux par deux, chacune sur un arbre à levier (25), l'une des deux étant pivotable par l'intermédiaire d'un levier articulé (28) et d'un vérin de travail (29) étant solidaire de ce levier par voie souple.

5. Dispositif suivant les revendications 1 et 4, caractérisé en ce qu'un clapet antiretour (36, 37) susceptible d'être débloqué hydrauliquement est rattaché au vérin de travail hydraulique (29).

6. Dispositif suivant les revendications 1 et 4, caractérisé en ce qu'un réservoir sous pression (46) est agencé en amont du clapet antiretour au niveau de la conduite d'amenée.

7. Dispositif suivant les revendications 1,5 et 6, caractérisé en ce que, dans la conduite de commande (34), un double interrupteur à pression est prévu sur le côté des tiges sur lequel on peut agir par l'intermédiaire d'un relais retardeur (39) et/ou d'un contact de position (40) rattaché aux disques à came (5, 6).

8. Dispositif suivant les revendications 1 et 5, caractérisé en ce que, dans la conduite de commande (34), un réservoir sous pression est prévu.

9. Dispositif suivant la revendication 8, caractérisé en ce que le réservoir sous pression (35) est monté côté piston sur la conduite de commande.

10. Dispositif suivant les revendications 1, 3 et 4, caractérisé en ce que la roue distributrice (10) est chaque fois agencée sur l'arbre de levier (25) en position pivotante.

11. Dispositif suivant les revendications 1 à 6,9 et 10, caractérisé en ce que, entre les couples d'aile (23, 24), des ressorts hélicoïdaux (47) sont disposés pour écarter le battement.
